# EUROPÄISCHE PATENTSCHRIFT

(11) **EP 1 326 736 B1**
(45) Veröffentlichungstag und Bekanntmachung des Hinweises auf die Patenterteilung: **01.04.2009**
(21) Anmeldenummer: 01964910.2
(22) Anmeldetag: 16.08.2001
(51) Int. Cl.: B25D 17/08

(54) **WERKZEUGHALTERUNG FÜR EINE HANDWERKZEUGMASCHINE**
TOOL MOUNTING FOR A HAND MACHINE TOOL
PORTE-OUTIL POUR UNE MACHINE-OUTIL

(30) Priorität: 08.09.2000 DE 10044387
(43) Veröffentlichungstag der Anmeldung: 16.07.2003
(73) Patentinhaber: ROBERT BOSCH GMBH, 70442 Stuttgart (DE)
(72) Erfinder: BAUMANN, Otto, 70771 Leinfelden-Echterdingen (DE); HEINZELMANN, Helmut, 70771 Leinfelden-Echterdingen (DE); SCHMID, Hardy, 70563 Stuttgart (DE)
(86) Internationale Anmeldenummer: PCT/DE2001/003148
(87) Internationale Veröffentlichungsnummer: WO 2002/020224

(56) Entgegenhaltungen:
- EP-A- 0 476 387
- US-A- 5 199 833

## Beschreibung

### Stand der Technik

Die vorliegende Erfindung betrifft eine Werkzeughalterung für eine Flandwerkzeugmaschine mit drehendem und/oder schlagendem Antrieb, wobei die Werkzeughalterung einen Grundkörper mit Mitteln zur Aufnahme eines. Werkzeugs mit einem Nutenschaft aufweist, der Grundkörper mit mindestens einem Verriegelungsmechanismus ausgestattet ist, mit dem das Werkzeug im Grundkörper arretierbar ist, und ein Betätigungselement zum Entriegeln des Werkzeugs vorgesehen ist.

Eine derartige Werkzeughalterung ist z. B. aus der DE 197 24 532 A1 oder der nicht vorveröffentlichten deutschen Anmeldung 100 02 749.0 bekannt. Bei dieser bekannten Werkzeughalterung besitzt der Grundkörper eine Aufnahmebohrung, in die das entsprechende Werkzeug mit seinem Schaft eingesetzt wird und darin mittels einer Verriegelungsvorrichtung fixiert werden kann. In der Aufnahmebohrung des Grundkörpers sind sogenannte Drehmitnahmestege anbeordnet, welche in am Ende des Werkzeugschaftes offene Nuten eingreifen, um eine Drehmitnahme des Werkzeuges zu gewährleisten. Die Drehmitnahmeleisten in der Aufnahmebohrung des Grundkörpers werden üblicherweise durch Räumen oder Hämmern hergestellt.

Es besteht einerseits die Forderung nach einer einfachen, kostengünstigen Herstellbarkeit der Werkzeughalterung und andererseits die Forderung nach einem geringen Verschleiß. Erfahrungsgemäß verschleißen Werkzeughalterungen vornehmlich im Bereich der Drehmitnahmestege und in der Werkzeugführung in Folge der Relativbewegungen und hohen Drehmomentübertragungen zwischen dem Grundkörper und dem Nutenschaft des darin eingesetzten Werkzeuges. Die Schlagenergie ist selbst bei keinen Bohr- und Schlaghämmern ist oft so groß, dass besondere technische Maßnahmen erforderlich werden, um dem Verschleiß der Werkzeughalterung entgegenzuwirken.

Der Erfindung liegt daher die Aufgabe zu Grunde, eine Werkzeughalterung der eingangs genannten Art anzugeben, die so beschaffen ist, dass sie einerseits mit möglichst geringem Aufwand herstellbar ist und andererseits der darin auftretende Verschleiß möglichst gering ist.

Aus der EP 476387 A ist eine gattungsgemäße Werkzeughalterung bekannt.

### Vorteile der Erfindung

Die genannte Aufgabe wird mit den Merkmalen des Anspruchs 1 gelöst. Diese Maßnahme erlaubt es, den Grundkörper aus einem gut zerspanbaren Stahl zu fertigen, für die Aufnahmehülse aber einen möglichst verschleißfesten gehärteten Stahl zu wählen. Die Aufnahmehülse kann z. B. durch Rundkneten oder Fließpressen oder Sintern oder im Feingussverfahren aus verschleißfestem Stahl wirtschaftlich hergestellt werden.

Vorteilhafte Weiterbildungen der Erfindung gehen aus den Unteransprüchen hervor.

Damit der mindestens eine Verriegelungskörper in die Nut am Werkzeugschaft, der in die Aufnahmehülse eingesetzt ist, eindringen kann, ist die Aufnahmehülse mit mindestens einer Aussparung versehen, welche z. B. in einem Fräsarbeitsgang hergestellt werden kann.

Vorzugsweise ist im Innern der Aufnahmehülse mindestens ein Drehmitnahmesteg angeformt, welcher in eine Nut am Werkzeugschaft eingreift. Dieser Drehmitnahmesteg kann z. B durch Fließpressen oder Hämmern in der Aufnahmehülse herausgeformt werden.

Eine weitere zweckmäßige Weiterbildung der Aufnahmehülse besteht darin, dass sie an ihrem der Eintrittsöffnung für das Werkzeug zugewandten Ende einen Bund aufweist, der einen axialen Anschlag am Grundkörper bildet. Dadurch erhält die Aufnahmehülse einen besonders sicheren Sitz in axialer Richtung.

Eine besonders gute kraftschlüssige Verbindung zwischen der Aufnahmehülse und dem Grundkörper wird dadurch erreicht, dass die Aufnahmehülse mit dem Grundkörper durch Hartlötung verbunden wird. Bei einer Aufnahmehülse mit einem stirnseitigen Bund ist es zweckmäßig, im Bereich dieses Bundes im Grundkörper eine Aussparung zur Aufnahme von Hartlötmaterial vorzusehen.

Vorteilhafterweise ist der Grundkörper mit mindestens einem Verriegelungskörper versehen, der in eine am Schaftende des Werkzeugs vorhandene Nut einführbar und von einem Sperrelement in seiner Verriegelungsstellung gehalten ist, welches über das Betätigungselement in eine den Verriegelungskörper radial freigebende Stellung führbar ist.

Durch den erfindungsgemässen Einsatz einer verschleißfesten Aufnahmehülse wird eine hohe Rundlaufgenauigkeit des Werkzeuges in der Werkzeughalterung gewährleistet.

### Zeichnung

Anhand zweier in der Zeichnung dargestellter Ausführungsbeispiele wird nachfolgend die Erfindung näher erläutert.Es zeigen:
Figur 1 einen Längsschnitt durch eine Werkzeughalterung mit einer gesonderten Aufnahmehülse für das Werkzeug und
Figur 2 einen Längsschnitt durch eine Werkzeughalterung mit einer einen stirnseitigen Bund aufweisenden Aufnahmehülse.

### Beschreibung von Ausführungsbeispielen

Die Figur 1 zeigt ausschnittweise einen Querschnitt durch eine Werkzeughalterung 10, die z. B. an einer drehenden und/oder schlagenden Handwerkzeugmaschine angeordnet ist. Diese Werkzeughalterung 10 dient zur Aufnahme von Werkzeugen mit einem Nutenschaft. Die Werkzeughalterung 10 besitzt einen Grundkörper 12, in dem ein radial verschiebbarer Verriegelungskörper, im Ausführungsbeispiel eine Verriegelungskugel 14, gelagert ist. Diese Verriegelungskugel 14 ist in eine am Schaftende des Werkzeugs (in der Zeichnung nicht dargestellt) vorhandene Nut einführbar und wird von einer in Grenzen axial beweglichen Sperrhülse 16 und einer Haltehülse 18 in ihrer Verriegelungsstellung gehalten. Die Sperrhülse 16 ist über die Haltehülse 18 mit einer Druckfeder 20 in Richtung ihrer Sperrstellung belastet. Die Druckfeder 20 ist maschinenseitig am Grundkörper 12 abgestützt. Ebenfalls ist die Sperrhülse 16 am Grundkörper 12 abgestützt.

In der Verriegelungsstellung der Verriegelungskugel 14 überdeckt die Sperrhülse 16 die Verriegelungskugel 14 radial, und die Haltehülse 18 sichert die Verriegelungskugel 14 in axialer Richtung. Beim Einschieben des Werkzeugs (z. B. Bohrer, Meißel etc.) wird die Verriegelungskugel 14 durch das Schaftende des Werkzeugs in einer Ausnehmung 22 des Grundkörpers 12 in Einführrichtung des Werkzeugs bewegt. Die Haltehülse 18 wird über die Verriegelungskugel 14 gegen die Druckfeder 20 verschoben, wodurch zwischen der Sperrhülse 16 und der Haltehülse 18 ein Freiraum entsteht, in den die Verriegelungskugel 14 radial nach außen ausweichen kann. Ist nun das Werkzeug soweit in die Werkzeughalterung 10 eingeschoben, dass seine am Schaftende vorhandene Nut unter der Verriegelungskugel 14 liegt, verschiebt die vorgespannte Druckfeder 20 die Haltehülse 18 in ihre Ausgangsstellung und drückt die Verriegelungskugel 14 in die Nut des Werkzeugs.

Um das Werkzeug wieder aus der Werkzeughalterung 10 entnehmen zu können, ist ein Entriegelungsmechanismus vorgesehen, der aus einer Betätigungshülse 24 besteht, die auf dem Grundkörper 12 in axialer Richtung verschiebbar gelagert ist. Zum Entriegeln wird mit der Betätigungshülse 24 die Sperrhülse 16 gegen die Haltehülse 18 und gegen die die Haltehülse 18 belastende Druckfeder 20 verschoben, so dass die Verriegelungskugel 14 radial nach außen ausweichen und das Werkzeug entnommen werden kann. Danach drückt die Druckfeder 20 die Haltehülse 18, die Sperrhülse 16, die Verriegelungskugel 14 und die Betätigungshülse 24 in ihre Ausgangsstellungen zurück.

Abweichend von dem dargestellten Ausführungsbeispiel kann die Werkzeughalterung 10 mit jeder anderen Art von Verriegelungsmechanismus ausgestattet sein.

An dem Grundkörper 12 ist am werkzeugseitigen Ende eine Staubschutzkappe formschlüssig über eine Rastverbindung 28 befestigt, die den Bereich des Verriegelungsmechanismus werkzeugseitig gegen Staub abdichtet.

In der Figur 1 ist noch ein Döpper 30 angedeutet, der maschinenseitig in den Grundkörper 12 hineinragt und dazu dient, das Werkzeug in schlagende Bewegungen zu versetzen.

Der Grundkörper besteht aus fertigungstechnischen Gründen aus einem leicht zerspanbaren Stahl. Da ein solcher Stahl im Aufnahmebereich für das Werkzeug nicht genügend verschleißfest wäre, wird in den Grundkörper 12 in eine dafür vorgesehene Aufnahmebohrung 32 eine Aufnahmehülse 34 aus einem verschleißfesten harten Stahl eingesetzt. Es kann sich dabei um einen Stahl handeln, der einem extra Härtungsprozess unterzogen worden ist.

Um eine kraftschlüssige Verbindung zwischen der Aufnahmehülse 34 und dem Grundkörper 12 herzustellen, ist in die Aufnahmebohrung 32 zwischen der Aufnahmehülse 34 und dem Grundkörper 12 ein Hartlötmaterial eingefügt, das nach einem Lötprozess die Aufnahmehülse 34 mit dem Grundkörper 12 verbindet. Die besondere Härtung der Aufnahmehülse 34 kann auch mit der nach dem Hartlötprozess vorhandenen Löthitze erfolgen.

Als Material für den Grundkörper 12 kann z. B. 16MnCrS5 oder 9SMn28K verwendet werden, und die Aufnahmehülse 34 kann z. B. aus HSS oder 100Cr6 bestehen.

In der Aufnahmehülse 34 ist mindestens ein Drehmitnahmesteg 38 angeformt, der in eine am Ende des Werkzeugschaftes vorhandene Nut eingreift und somit die Drehbewegung des Grundkörpers 12 auf eine Drehbewegung des Werkzeugs überträgt. Dadurch, dass die Aufnahmehülse 34 mit dem Drehmitnahmesteg aus einem harten Stahl besteht, wird die Verschleißanfälligkeit insbesondere des Drehmitnahmesteges, der einer hohen mechanischen Belastung ausgesetzt ist, stark vermindert.

Damit die im Grundkörper 12 eingesetzte Verriegelungskugel 14 in die im Werkzeugschaft vorgesehene Nut eindringen kann, muss die Aufnahmehülse 34 unterhalb der Ausnehmung 22 des Grundkörpers 12 mit einer Aussparung 40 versehen sein.

Die Aussparung 40 und der Drehmitnahmesteg 38 können vor dem Einsatz der Aufnahmehülse 34 in die Aufnahmebohrung 32 des Grundkörpers 12 z. B. durch Fräsen bzw. geeignete Verformverfahren hergestellt werden. Die Aussparung 40 und der Mitnahmesteg 38 können aber auch erst dann erstellt werden, wenn die Aufnahmehülse 34 bereits in die Aufnahmebohrung 32 eingelötet ist. Dabei können die Ausnehmung 22 im Grundkörper 12 und die Aussparung 40 in der Aufnahmehülse 34 in einem Arbeitsgang, z. B. durch Fräsen, hergestellt werden. Auch können durch Räumprozesse in der bereits in die Aufnahmebohrung 32 eingelöteten Aufnahmehülse 34 nachträglich Toleranzbearbeitungen vorgenommen werden.

In der Figur 2 ist eine Variante zum Ausführungsbeispiel in Figur 1 dargestellt. Im Wesentlichen gleichbleibende Bauteile sind grundsätzlich in den beschriebenen Ausführungsbeispielen mit den gleichen Bezugszeichen beziffert. Ferner kann bezüglich gleichbleibender Merkmale und Funktionen auf die Beschreibung des Ausführungsbeispiels in Figur 1 verwiesen werden. Das in der Figur 2 dargestellte Ausführungsbeispiel der Werkzeughalterung unterscheidet sich von dem in der Figur 1 dargestellten Ausführungsbeispiel dadurch, dass die Aufnahmehülse 34 an ihrem der Eintrittsöffnung für das Werkzeug zugewandten Ende mit einem Bund 42 versehen ist, der einen axialen Anschlag an einer dafür vorgesehenen stirnseitigen Anschlagfläche 44 am Grundkörper 12 bildet. Hierdurch erhält die Aufnahmehülse 34 einen besonders sicheren axialen Sitz im Grundkörper 12. Die Anschlagfläche 44 kann mit einer z. B. radial umlaufenden Aussparung 46 versehen werden, in die zur Fixierung des Bundes 42 an der Anschlagfläche 44 ein Hartlötmaterial eingebracht werden kann.

## Patentansprüche

1. Werkzeughalterung für eine Handwerkzeugmaschine mit drehendem und/oder schlagendem Antrieb, wobei die Werkzeughalterung (10) einen Grundkörper (12) mit Mitteln zur Aufnahme eines Werkzeugs mit einem Nutenschaft aufweist, der Grundkörper (12) mit einem Verriegelungsmechanismus ausgestattet ist, mit dem das Werkzeug im Grundkörper (12) arretierbar ist und der einen radial verschiebbaren Verriegelungskörper, insbesondere eine Verriegelungskugel (14) umfasst, und ein Betätigungselement (24) zum Entriegeln des Werkzeugs im Grundkörper (12) vorgesehen ist, wobei die Mittel zur Aufnahme des Werkzeugs aus einer in den Grundkörper (12) eingesetzten Aufnahmehülse (34) bestehen, **dadurch gekennzeichnet, dass** die Aufnahmehülse (34) aus einem härteren Material gefertigt ist als der Grundkörper (12), und eine Aussparung (40) aufweist, damit der Verriegelungskörper in eine vorgesehene Nut am Nutenschaft eindringen kann.

2. Werkzeughalterung nach Anspruch 1, **dadurch gekennzeichnet, dass** die Aufnahmehülse (34) aus einem gehärteten Stahl besteht.

3. Werkzeughalterung nach Anspruch 1, **dadurch gekennzeichnet, dass** in der Aufnahmehülse (34) mindestens ein Drehmitnahmesteg (38) angeformt ist, welcher in eine Nut am Werkzeugschaft eingreift.

4. Werkzeughalterung nach Anspruch 1, **dadurch gekennzeichnet, dass** die Aufnahmehülse (34) an ihrem der Eintrittsöffnung für das Werkzeug zugewandten Ende einen Bund (42) aufweist, der einen axialen Anschlag am Grundkörper (12) bildet.

5. Werkzeughalterung nach Anspruch 1, **dadurch gekennzeichnet, dass** die Aufnahmehülse (34) mit dem Grundkörper (12) durch Hartlötung (36) verbunden ist.

6. Werkzeughalterung nach den Ansprüchen 1 und 4, **dadurch gekennzeichnet, dass** der Grundkörper (12) im Bereich einer stirnseitigen Anschlagfläche (44) für den Bund (42) der Aufnahmehülse (34) mit einer Aussparung (46) zur Aufnahme von Hartlötmaterial versehen ist.

7. Werkzeughalterung nach Anspruch 1, **dadurch gekennzeichnet, dass** der Grundkörper (12) mit mindestens einem Verriegelungskörper (14) versehen ist, der in eine am Schaftende des Werkzeugs vorhandene Nut einführbar und von einem Sperrelement (16) in seiner Verriegelungsstellung gehalten ist, welches über das Betätigungselement (24) in eine den Verriegelungskörper (14) radial freigebende Stellung führbar ist.

## Claims

1. Tool mounting for a portable power tool having a rotating and/or percussive drive, wherein the tool mounting (10) has a basic body (12) with means for accommodating a tool having a grooved shank, the basic body (12) is provided with a locking mechanism with which the tool can be arrested in the basic body (12) and which comprises a radially displaceable locking body, in particular a locking ball (14), and an actuating element (24) for unlocking the tool in the basic body (12) is provided, wherein the means for accommodating the tool consist of a locating sleeve (34) inserted into the basic body (12), **characterized in that** the locating sleeve (34) is made of a harder material than the basic body (12) and has an aperture (40) so that the locking body canpenetrate into a groove provided on the grooved shank.

2. Tool mounting according to Claim 1, **characterized in that** the locating sleeve (34) is made of a hardened steel.

3. Tool mounting according to Claim 1, **characterized in that** at least one rotary driving web (38) which engages in a groove on the tool shank is integrally formed in the locating sleeve (34).

4. Tool mounting according to Claim 1, **characterized in that**, at its end facing the inlet opening for the tool, the locating sleeve (34) has a collar (42) which forms an axial stop at the basic body (12).

5. Tool mounting according to Claim 1, **characterized in that** the locating sleeve (34) is connected to the basic body (12) by brazing (36).

6. Tool mounting according to Claims 1 and 4, **characterized in that** the basic body (12), in the region of a front-end stop surface (44) for the collar (42) of the locating sleeve (34), is provided with a recess (46) for receiving brazing material.

7. Tool mounting according to Claim 1, **characterized in that** the basic body (12) is provided with at least one locking body (14) which can be inserted into a groove at the shank end of the tool and is held in its locking position by a blocking element (16) which can be directed via the actuating element (24) into a position radially releasing the locking body (14).

## Revendications

1. Porte-outil pour une machine-outil manuelle avec un entraînement rotatif et/ou percuteur, dans lequel le porte-outil (10) présente un corps de base (12) avec des moyens pour recevoir un outil avec une tige rainurée, le corps de base (12) étant muni d'un mécanisme de verrouillage avec lequel l'outil peut être bloqué dans le corps de base (12) et qui comprend un corps de verrouillage déplaçable radialement, en particulier une bille de verrouillage (14), et un élément d'actionnement (24) pour déverrouiller l'outil étant prévu dans le corps de base (12), les moyens pour recevoir l'outil se composant d'une douille de réception (34) insérée dans le corps de base (12), **caractérisé en ce que** la douille de réception (34) est fabriquée en un matériau plus dur que le corps de base (12) et présente un évidement (40) afin que le corps de verrouillage puisse pénétrer dans une rainure prévue sur la tige rainurée.

2. Porte-outil selon la revendication 1, **caractérisé en ce que** la douille de réception (34) se compose d'un acier trempé.

3. Porte-outil selon la revendication 1, **caractérisé en ce qu'**au moins une nervure d'entraînement en rotation (38) est formée dans la douille de réception (34), laquelle vient en prise dans une rainure sur la tige de l'outil.

4. Porte-outil selon la revendication 1, **caractérisé en ce que** la douille de réception (34) présente à son extrémité tournée vers l'ouverture d'entrée pour l'outil, un épaulement (42) qui forme une butée axiale sur le corps de base (12).

5. Porte-outil selon la revendication 1, **caractérisé en ce que** la douille de réception (34) est connectée au corps de base (12) par brasage dur (36).

6. Porte-outil selon les revendications 1 et 4, **caractérisé en ce que** le corps de base (12) est pourvu, dans la région d'une surface de butée (44) du côté frontal pour l'épaulement (42) de la douille de réception (34), d'un évidement (46) pour recevoir du matériau de brasage dur.

7. Porte-outil selon la revendication 1, **caractérisé en ce que** le corps de base (12) est pourvu d'au moins un corps de verrouillage (14) qui peut être inséré dans une rainure prévue à l'extrémité de la tige de l'outil, et qui est maintenu dans sa position de verrouillage par un élément de blocage (16) qui peut être guidé par le biais de l'élément d'actionnement (24) dans une position libérant radialement le corps de verrouillage (14).
